# EUROPÄISCHE PATENTSCHRIFT

(11) **EP 2 015 403 B1**
(45) Veröffentlichungstag und Bekanntmachung des Hinweises auf die Patenterteilung: **10.05.2017**
(21) Anmeldenummer: 07013728.6
(22) Anmeldetag: 12.07.2007
(51) Int. Cl.: H01R 13/05, H01R 13/631, H01R 13/11

(54) **Elektrischer Steckverbinder sowie Verbindungseinrichtung für einen solchen Steckverbinder**
Electrical connector and connection device for such a connector
Connecteur à fiches électrique et dispositif de liaison pour un tel connecteur à fiches

(43) Veröffentlichungstag der Anmeldung: 14.01.2009
(73) Patentinhaber: ODU GmbH & Co KG., 84453 Mühldorf (DE)
(72) Erfinder: Mittler, Alfred, 84555 Jettenbach (DE); Huber, Edward, 84562 Mettenheim (DE)
(74) Vertreter: Leinweber & Zimmermann

(56) Entgegenhaltungen:
- DE-A1- 4 104 215
- DE-U1-202005 016 024

## Beschreibung

Die Erfindung betrifft einen elektrischen Steckverbinder mit
einer ersten Verbindungseinrichtung mit einem ersten Anschluß für eine erste elektrische Leitung und
einer zweiten Verbindungseinrichtung mit einem zweiten Anschluß für eine zweite elektrische Leitung, wobei
die beiden Verbindungseinrichtungen zur elektrischen Kontaktierung ineinandersteckbar sind.

Steckverbinder der oben genannten Art sind bekannt. Dabei handelt es sich beispielsweise um Rundstecklösungen. Sie bieten keine bzw. nur geringe Ausgleichsmöglichkeiten von Radialtoleranzen, in der Regel nur wenige 1/100 mm. Der Grund dafür liegt darin, daß die Elastizität der üblicherweise in solchen Rundstecklösungen verwendeten Lamellenmellenfelder nicht mehr zuläßt. Wird eine solche Rundstecklösung in Radialrichtung belastet, treten hohe Seitenkräfte auf. Diese wirken sich negativ auf das Relaxationsverhalten der Lamellen aus.

Axialbewegungen führen bei den bekannten Lösungen zu starkem Verschleiß.

Die DE 41 04 215 A1 zeigt einen elektrischen Hochstromkontakt, der zur schwimmenden Halterung in der Kontaktkammer einer Steckverbinderleiste dient. Dazu ist zwischen einem vorderen, als Steckerstift oder Kontaktbuchse ausgebildeten Kontaktteil und einem rückwärtigen, für die Verbindung mit Leiterbahnen von gedruckten Schaltungsplatten ausgebildten Anschlußteil ein flexibles Verbindungsteil angeordnet, das aus schraubenlinienförmig gebogenen Blechstreifen besteht. Der elektrische Hochstromkontakt ist aus einem einzigen Blechstanzteil hergestellt, das aufgerollt wird. Für die Lagerung in der Kontaktkammer hat das vordere Kontaktteil im rückwärtigen Bereich einen Bund und eine Einschnürung. Letztere dient als Sitz für einen Haltering.

Der Erfindung liegt die Aufgabe zugrunde, den Steckverbinder der eingangs genannten Art derart weiterzubilden, daß ihn mechanische Belastungen in Axial- und/oder Radialrichtung weniger oder gar nicht beeinträchtigen.

Erfindungsgemäß wird die gestellte Aufgabe dadurch gelöst, daß die zweite Verbindungseinrichtung
ein erstes Bauteil zum Kontaktieren der ersten Verbindungseinrichtung durch Ineinanderstecken,
ein zweites Bauteil, das den zweiten Anschluß aufweist, und
eine Kopplungseinrichtung zum elektrischen Koppeln des ersten Bauteils mit dem zweiten Bauteil aufweist, wobei
die beiden Bauteile bezüglich einander in Radial- und/oder Axialrichtung beweglich sind.

Mit anderen Worten wird mindestens eine der beiden Verbindungseinrichtungen zweigeteilt, wobei ein Teil den Leitungsanschluß aufweist und der andere Teil zum Zusammenstecken mit der anderen Verbindungseinrichtung dient. Da diese beiden Bauteile in Radial- und/oder Axialrichtung bezüglich einander beweglich sind, können Axial- und/oder Radialbewegungen beispielsweise des ersten Bauteils durch eine entsprechende Relativbewegung bezüglich des zweiten Bauteils ausgeglichen werden. Dabei dient die Kopplungseinrichtung dazu, die elektrische Verbindung von der ersten Verbindungseinrichtung zu dem Leitungsanschluß der zweiten Verbindungseinrichtung sicherzustellen.

Erfindungsgemäß ist eine erste Begrenzungseinrichtung zum Begrenzen der Relativbewegung der beiden Bauteile in Radialrichtung auf ein erstes vorbestimmtes Maß d vorgesehen.

Dadurch wird die Gesamtanordnung auf einen vorgegebenen Bauraum beschränkt.

Das erste vorbestimmte Maß liegt erfindungsgemäß beispielsweise im Bereich 0,1 mm ≤ d ≤ 0,5 mm, bevorzugt 0,2 mm ≤ d ≤ 0,4 mm.

In gleicher Weise ist nach der Erfindung eine zweite Begrenzungseinrichtung vorgesehen, und zwar zum Begrenzen der Relativbewegung der beiden Bauteile in Axialrichtung auf ein zweites vorbestimmtes Maß s.

Das zweite vorbestimmte Maß liegt erfindungsgemäß beispielsweise im Bereich 0,15 mm ≤ s ≤ 0,45 mm, bevorzugt 0,2 mm ≤ s ≤ 0,4 mm, weiter bevorzugt 0,25 mm ≤ s ≤ 0,35 mm.

Weiter bevorzugt ist erfindungsgemäß die zweite Begrenzungseinrichtung an dem ersten und an dem zweiten Bauteil befestigt und verformbar.

Mit anderen Worten weisen die beiden Bauteile eine dauerhafte Verbindung auf, die aber zur Gewährleistung der Relativbeweglichkeit ihrerseits verformbar ist.

Bevorzugt ist die zweite Begrenzungseinrichtung zumindest abschnittweise bandförmig.

Ein Band bietet den Vorteil des geringen Widerstandes beim Stauchen, verbunden mit hoher Zugfestigkeit.

Nach einer Ausführungsform der Erfindung ist ein Raum innerhalb des ersten und/oder des zweiten Bauteils zum zumindest teilweisen Aufnehmen der zweiten Begrenzungseinrichtung im Falle des Stauchens vorgesehen.

Dadurch kann gewährleistet werden, daß sich die zweite Begrenzungseinrichtung in jeder Betriebsstellung innerhalb eines geschützten Raumes befindet, so daß sie optimal geschützt ist.

Nach einer besonders bevorzugten Ausführungsform der Erfindung ist die zweite Begrenzungseinrichtung elektrisch leitfähig.

Dadurch kann sie (zumindest zusätzlich) zum Übertragen elektrischen Stromes dienen.

Zur Vereinfachung der Gesamtkonstruktion ist es erfindungsgemäß weiter bevorzugt, daß die zweite Begrenzungseinrichtung mit der Kopplungseinrichtung zusammenfällt.

Mit anderen Worten dient die Kopplungseinrichtung zwei Zwecken, nämlich zum einen der elektrischen Kopplung und zum anderen der Begrenzung der Relativbeweglichkeit der beiden Bauteile bezüglich einander.

Die Kopplungseinrichtung liegt erfindungsgemäß weiter bevorzugt zumindest abschnittweise innerhalb des ersten und/oder des zweiten Bauteils.

Diese Ausgestaltung dient wiederum dem Schutze der Kopplungseinrichtung (die mit der zweiten Begrenzungseinrichtung identisch sein kann) vor Beschädigungen.

Bevorzugt weist das erste Bauteil einen ersten Anschlag auf, an dem das zweite Bauteil bei einer Axialverschiebung des zweiten Bauteils bezüglich der ersten Verbindungseinrichtung mit einem zweiten Anschlag anschlägt.

Bei dieser Ausgestaltung genügt eine Axialverschiebung des zweiten Bauteils, um das erste Bauteil mit der ersten Verbindungseinrichtung zusammenzustecken.

Dabei ist/sind erfindungsgemäß weiter bevorzugt der erste und/oder der zweite Anschlag angestellt.

Diese Ausgestaltung erlaubt es, beim Steckvorgang zuverlässig und mit gleichmäßigem Kraftanstieg den Kontakt zwischen der ersten und der zweiten Verbindungseinrichtung aufzubauen.

Erfindungsgemäß bevorzugt weist die erste Begrenzungseinrichtung einen quer zur Radialrichtung liegenden Ansatz an dem ersten oder dem zweiten Bauteil auf, der mit Spiel in eine Ausnehmung an dem zweiten oder dem ersten Bauteil eingreift.

Mit anderen Worten sind die beiden Bauteile nach Art einer Stecker/Buchse-Verbindung ineinandergesteckt, jedoch mit radialem Spiel, um zwar radiale Relativbewegungen zu ermöglichen, jedoch nicht über ein dem Spiel entsprechendes Maß hinaus.

Nach einer besonders bevorzugten Ausführungsform der Erfindung hindert die zweite Begrenzungseinrichtung den Ansatz am Verlassen der Ausnehmung.

Mit anderen Worten dient die zweite Begrenzungseinrichtung dem Halten des Ansatzes in der Ausnehmung. Die beiden Begrenzungseinrichtungen wirken mithin insofern zusammen.

Erfindungsgemäß weiter bevorzugt ist die erste Verbindungseinrichtung eine Buchse und ist die zweite Verbindungseinrichtung ein zu der Buchse passender Stecker.

Es kann aber auch genau umgekehrt sein.

Neben dem kompletten Steckverbinder schafft die Erfindung auch nur eine der beiden Verbindungseinrichtungen für einen solchen Steckverbinder, insbesondere diejenige, die in die beiden Bauteile mit der dazwischenliegenden Kopplungseinrichtung geteilt ist.

Dabei handelt es sich bei der erfindungsgemäßen Verbindungseinrichtung bevorzugt um einen Stecker.

Im folgenden ist die Erfindung anhand eines bevorzugten Ausführungsbeispiels unter Bezugnahme auf die beiliegende Zeichnung mit weiteren Einzelheiten näher erläutert. Dabei zeigen
- Figur 1: eine perspektivische Explosionsansicht eines bevorzugten Ausführungsbeispiels des erfindungsgemäßen Steckverbinders,
- Figur 2: eine vergrößerte perspektivische Ansicht zweier zu dem Steckverbinder nach Figur 1 gehörender Verbindungseinrichtungen und
- Figur 3: eine teilweise schematische Längsschnittansicht des Steckverbinders nach Figur 1.

Zu dem in der Zeichnung dargestellten Steckverbinder gehören eine als Buchse aufgeführte erste Verbindungseinrichtung 10 und eine als Stecker aufgeführte zweite Verbindungseinrichtung 12. Die zweite Verbindungseinrichtung 12 weist ein erstes Bauteil 14 und ein zweites Bauteil 16 auf. In der Buchse 10 sind Lamellen angebracht, von denen eine beispielhaft mit der Bezugszahl 18 bezeichnet ist. Sie dient als Anschluß für eine nicht dargestellte elektrische Leitung.

In gleicher Weise dienen Lappen 20, 22 an der zweiten Verbindungseinrichtung als Anschluß an eine nicht dargestellte elektrische Leitung. Sie wird an die Lappen 20, 22 angeschweißt. Das erste Bauteil 14 ragt in zusammengesetztem Zustand mit einem Ansatz 24 in eine Ausnehmung 25 des zweiten Bauteils 16 hinein. Es weist einen bezüglich einer Längsachse angestellten und mithin konischen Anschlag 26 auf, an den das zweite Bauteil 16 mit einer Stirnseite 28 bei einer Verschiebung in Figur 3 nach links anschlägt. Dadurch kann durch Druck auf das zweite Bauteil 16 das erste Bauteil 14 in die Buchse 10 eingesteckt werden, wobei beim Einstecken zuverlässig und mit gleichmäßigem Kraftanstieg ein Kontakt mit der Lamelle 18 aufgebaut wird.

Zur sowohl elektrischen als auch mechanischen Kopplung des ersten Bauteils 14 mit dem zweiten Bauteil 16 dient bei der in der Zeichnung dargestellten Ausführung der Erfindung ein Schlauch 30 aus einem leitfähigen Geflechtband. Wie insbesondere Figur 1 zu entnehmen ist, ist der Schlauch 30 insgesamt flexibel. Beispielsweise kann er sich bei Stauchung in Axialrichtung ausbauchen. Ein entsprechender Bauch ist in Figur 1 mit der Bezugszahl 32 bezeichnet. Der Schlauch 30 ist in einem ersten Abschnitt 34 mit dem Ansatz 24 des ersten Bauteils 14 verkrimpt und in einem zweiten Abschnitt 36 mit einem Ansatz 38 des zweiten Bauteils 16 verkrimpt. Dieses Verkrimpen erfolgt durch Reduzierung des einschlägigen Durchmessers, was wegen der Ausgestaltung der beiden Bauteile 14 und 16 als rollierte Elemente mit Schlitzen 40 bzw. 43 möglich ist.

Es wird an dieser Stelle ausdrücklich darauf hingewiesen, daß der Schlauch 30 in Figur 3 nicht im Schnitt dargestellt ist, sondern vielmehr nur durch eine schraffierte Fläche angedeutet ist. Dabei sind die Abschnitte 34 und 36 sowie der Bauch 32 eingezeichnet.

Damit im Falle des axialen Stauchens des Schlauches 30 sich der Bauch 32 ausbilden kann, ist das zweite Bauteil 16 ebenfalls bauchig ausgestaltet, so daß es einen entsprechenden Aufnahmeraum 42 aufweist.

In Figur 3 ist ein Abstand "S" des ersten Bauteils 14 von dem zweiten Bauteil 16 eingezeichnet. Das zweite Bauteil 16 ist in der Darstellung nach Figur 3 bezüglich des ersten Bauteils 14 nach rechts beweglich, und zwar so weit, bis der Schlauch 30 gestreckt ist. Dies entspricht in dem dargestellten Ausführungsbeispiel einer Verschiebung um s = 0,4 mm.

Vergleichbares gilt für eine Verschiebung in Radialrichtung. Wird nämlich gegenüber der Stellung nach Figur 3 mit dem Abstand "D" das zweite Bauteil 16 bezüglich des ersten Bauteils 14 nach rechts verschoben, so schlägt die Stirnseite 28 nicht mehr an dem Anschlag 26 an. Dadurch kann sich das zweite Bauteil 16 bezüglich des ersten Bauteils 14 in Figur 3 beispielsweise nach oben um d = 0,7 mm verschieben.

Der in der Zeichnung dargestellte Steckverbinder nach der Erfindung kann also mechanische Belastungen sowohl in Axial- auch in Radialrichtung durch entsprechende Relativverschiebung der Bauteile 14 und 16 gegeneinander ausgleichen, wodurch eine entsprechende Beeinträchtigung erheblich vermindert, wenn nicht gar eliminiert ist.

Die in der obigen Beschreibung, den Ansprüchen sowie der Zeichnung offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Elektrischer Steckverbinder, mit
einer ersten Verbindungseinrichtung (10) mit einem ersten Anschluß (18) für eine erste elektrische Leitung und
einer zweiten Verbindungseinrichtung (12) mit einem zweiten Anschluß (20, 22) für eine zweite elektrische Leitung, wobei
die beiden Verbindungseinrichtungen zur elektrischen Kontaktierung ineinandersteckbar sind, wobei
die zweite Verbindungseinrichtung
ein erstes Bauteil (14) zum Kontaktieren der ersten Verbindungseinrichtung durch Ineinanderstecken,
ein zweites Bauteil (16), das den zweiten Anschluß aufweist, und
eine Kopplungseinrichtung (30) zum elektrischen Koppeln des ersten Bauteils mit dem zweiten Bauteil aufweist, wobei
die beiden Bauteile bezüglich einander in Radial- und/oder Axialrichtung beweglich sind,
eine erste Begrenzungseinrichtung (24, 25) zum Begrenzen der Relativbewegung der beiden Bauteile (14, 16) in Radialrichtung auf ein erstes vorbestimmtes Maß d vorgesehen ist und
eine zweite Begrenzungseinrichtung (30) zum Begrenzen der Relativbewegung der beiden Bauteile (14, 16) in Axialrichtung auf ein zweites vorbestimmtes Maß s vorgesehen ist.

2. Steckverbinder nach Anspruch 1, **dadurch gekennzeichnet, daß** das erste vorbestimmte Maß im Bereich 0,1 mm ≤ d ≤ 0,5 mm, bevorzugt 0,2 mm ≤ d ≤ 0,4 mm liegt.

3. Steckverbinder nach Anspruch 1 oder 2, **dadurch gekennzeichnet, daß** das zweite vorbestimmte Maß im Bereich 0,15 mm ≤ s ≤ 0,45 mm, bevorzugt 0,2 mm ≤ s ≤ 0,4 mm, weiter bevorzugt 0,25 mm ≤ s ≤ 0,35 mm liegt.

4. Steckverbinder nach einem der vorangehenden Ansprüche, **dadurch gekennzeichnet, daß** die zweite Begrenzungseinrichtung (30) an dem ersten und an dem zweiten Bauteil (14, 16) befestigt und verformbar ist.

5. Steckverbinder nach einem der vorangehenden Ansprüche, **dadurch gekennzeichnet, daß** die zweite Begrenzungseinrichtung (30) zumindest abschnittweise bandförmig ist.

6. Steckverbinder nach einem der vorangehenden Ansprüche, **gekennzeichnet durch** einen Raum (42) innerhalb des ersten und/oder des zweiten Bauteils (14, 16) zum zumindest teilweisen Aufnehmen der zweiten Begrenzungseinrichtung (30) im Falle des Stauchens.

7. Steckverbinder nach einem der vorangehenden Ansprüche, **dadurch gekennzeichnet, daß** die zweite Begrenzungseinrichtung (30) elektrisch leitfähig ist.

8. Steckverbinder nach einem der vorangehenden Ansprüche, **dadurch gekennzeichnet, daß** die zweite Begrenzungseinrichtung (30) mit der Kopplungseinrichtung (30) zusammenfällt.

9. Steckverbinder nach einem der vorangehenden Ansprüche, **dadurch gekennzeichnet, daß** die Kopplungseinrichtung (30) zumindest abschnittweise innerhalb des ersten und/oder des zweiten Bauteils (14, 16) liegt.

10. Steckverbinder nach einem der vorangehenden Ansprüche, **dadurch gekennzeichnet, daß** das erste Bauteil (14) einen ersten Anschlag (26) aufweist, an dem das zweite Bauteil (16) bei einer Axialverschiebung des zweiten Bauteils bezüglich der ersten Verbindungseinrichtung (10) mit einem zweiten Anschlag (28) anschlägt.

11. Steckverbinder nach Anspruch 10, **dadurch gekennzeichnet, daß** der erste und/oder der zweite Anschlag (26, 28) angestellt ist/sind.

12. Steckverbinder nach einem der vorangehenden Ansprüche, **dadurch gekennzeichnet, daß** die erste Begrenzungseinrichtung einen quer zur Radialrichtung liegenden Ansatz (24) an dem ersten oder dem zweiten Bauteil (14, 16) aufweist, der mit Spiel in eine Ausnehmung (25) an dem zweiten oder dem ersten Bauteil eingreift.

13. Steckverbinder nach Anspruch 12, **dadurch gekennzeichnet, daß** die zweite Begrenzungseinrichtung (30) den Ansatz (24) am Verlassen der ersten Ausnehmung (25) hindert.

14. Steckverbinder nach einem der vorangehenden Ansprüche, **dadurch gekennzeichnet, daß** die erste Verbindungseinrichtung (10) eine Buchse ist und die zweite Verbindungseinrichtung (12) ein zu der Buchse passender Stecker ist.

15. Verbindungseinrichtung (10, 12) für einen Steckverbinder nach einem der vorangehenden Ansprüche.

16. Verbindungseinrichtung (12) nach Anspruch 15, **dadurch gekennzeichnet, daß** sie ein Stecker ist.

## Claims

1. An electrical connector, comprising
a first connection device (10) with a first connection (18) for a first electrical cable and
a second connection device (12) with a second connection (20, 22) for a second electrical cable,
the two connection devices being able to be plugged into one another to form an electrical contact,
the second connection device comprising
a first component (14) for contacting the first connection device by plugging into one another,
a second component (16) that comprises the second connection, and
a coupling device (30) for electrically coupling the first component to the second component,
the two components being moveable relative to one another in a radial and/or axial direction,
a first limiting device (24, 25) being provided for limiting the relative movement of the two components (14, 16) to a first predetermined distance d in the radial direction, and
a second limiting device (30) being provided for limiting the relative movement of the two components (14, 16) to a second predetermined distance s in the axial direction.

2. The connector according to Claim 1, **characterised in that** the first predetermined distance is in the range of 0.1 mm ≤ d ≤ 0.5 mm, preferably 0.2 mm ≤ d ≤ 0.4 mm.

3. The connector according to Claim 1 or 2, **characterised in that** the second predetermined distance is in the range of 0.15 mm ≤ s ≤ 0.45 mm, preferably 0.2 mm ≤ s ≤ 0.4 mm, more preferably 0.2 mm ≤ s ≤ 0.35 mm.

4. The connector according to any of the preceding claims, **characterised in that** the second limiting device (30) is fastened to the first and to the second component (14, 16) and can be deformed.

5. The connector according to any of the preceding claims, **characterised in that** the second limiting device (30) is at least partially strip-like.

6. The connector according to any of the preceding claims, **characterised by** a space (42) within the first and/or the second component (14, 16) for at least partially accommodating the second limiting device (30) in the case of compression.

7. The connector according to any of the preceding claims, **characterised in that** the second limiting device (30) is electrically conductive.

8. The connector according to any of the preceding claims, **characterised in that** the second limiting device (30) coincides with the coupling device (30).

9. The connector according to any of the preceding claims, **characterised in that** the coupling device (30) lies at least partially within the first and/or the second component (14, 16).

10. The connector according to any of the preceding claims, **characterised in that** the first component (14) comprises a first stop (26) against which the second component (16) strikes with a second stop (28) if there is an axial displacement of the second component relative to the first connection device (10).

11. The connector according to Claim 10, **characterised in that** the first and/or the second stop (26, 28) is/are activated.

12. The connector according to any of the preceding claims, **characterised in that** the first limiting device comprises an extension (24) lying transversely to the radial direction on the first or the second component (14, 16), which extension engages in a recess (25) on the second or the first component with play.

13. The connector according to Claim 12, **characterised in that** the second limiting device (30) prevents the extension (24) from leaving the first recess (25).

14. The connector according to any of the preceding claims, **characterised in that** the first connection device (10) is a socket and the second connection device (12) is a plug that fits into the socket.

15. A connection device (10, 12) for a connector according to any of the preceding claims.

16. The connection device (12) according to Claim 15, **characterised in that** it is a plug.

## Revendications

1. Connecteur électrique, comprenant :
un premier dispositif de connexion (10) possédant un premier contact (18) pour une première ligne électrique, et
un deuxième dispositif de connexion (12) possédant un deuxième contact (20, 22) pour une deuxième ligne électrique ;
les deux dispositifs de connexion étant enfichables l'un dans l'autre pour effectuer un contact électrique ;
le deuxième dispositif de connexion présentant :
un premier composant (14) permettant un contact avec le premier dispositif de connexion par enfichage mutuel,
un deuxième composant (16) présentant le deuxième contact, et
un dispositif de couplage (30) permettant le couplage électrique du premier composant au deuxième composant ;
les deux composants étant mobiles l'un par rapport à l'autre dans le sens radial et/ou le sens axial,
un premier dispositif limitateur (24, 25) étant prévu pour limiter le déplacement relatif des deux composants (14, 16) dans le sens radial selon une première mesure prédéterminée d, et
un deuxième dispositif limitateur (30) étant prévu pour limiter le déplacement relatif des deux composants (14, 16) dans le sens axial selon une deuxième mesure prédéterminée s.

2. Connecteur selon la revendication 1, **caractérisé en ce que** la première mesure prédéterminée est comprise dans la plage 0,1 mm ≤ d ≤ 0,5 mm, de préférence 0,2 mm ≤ d ≤ 0,4 mm.

3. Connecteur selon la revendication 1 ou 2, **caractérisé en ce que** la deuxième mesure prédéterminée est comprise dans la plage 0,15 mm ≤ s ≤ 0,45 mm, de préférence 0,2 mm ≤ s ≤ 0,4 mm et plus préférablement 0,25 mm ≤ s ≤ 0,35 mm.

4. Connecteur selon l'une des revendications précédentes, **caractérisé en ce que** le deuxième dispositif limitateur (30) est fixé au premier et au deuxième composant (14, 16) et est déformable.

5. Connecteur selon l'une des revendications précédentes, **caractérisé en ce que** le deuxième dispositif limitateur (30) est, au moins en partie, en forme de ruban.

6. Connecteur selon l'une des revendications précédentes, **caractérisé par** un espace (42) présent à l'intérieur du premier et/ou du deuxième composant (14, 16) pour recevoir, au moins en partie, le deuxième dispositif limitateur (30) en cas d'écrasement.

7. Connecteur selon l'une des revendications précédentes, **caractérisé en ce que** le deuxième dispositif limitateur (30) est électriquement conducteur.

8. Connecteur selon l'une des revendications précédentes, **caractérisé en ce que** le deuxième dispositif limitateur (30) coïncide avec le dispositif de couplage (30).

9. Connecteur selon l'une des revendications précédentes, **caractérisé en ce que** le dispositif de couplage (30) est situé au moins partiellement à l'intérieur du premier et/ou du deuxième composant (14, 16).

10. Connecteur selon l'une des revendications précédentes, **caractérisé en ce que** le premier composant (14) présente une premier butée (26) contre laquelle le deuxième composant (16) vient frapper avec une deuxième butée (28), lors d'un déplacement axial du deuxième composant par rapport au premier dispositif de connexion (10).

11. Connecteur selon la revendication 10, **caractérisé en ce que** la première et/ou la deuxième butée (26, 28) sont inclinées.

12. Connecteur selon l'une des revendications précédentes, **caractérisé en ce que** le premier dispositif limitateur présente un talon (24) transversal au sens radial sur le premier ou le deuxième composant (14, 16), lequel pénètre avec un certain jeu dans un évidement (25) présent dans le deuxième ou le premier composant.

13. Connecteur selon la revendication 12, **caractérisé en ce que** le deuxième dispositif limitateur (30) empêche le talon (24) de sortir du premier évidement (25).

14. Connecteur selon l'une des revendications précédentes, **caractérisé en ce que** le premier dispositif de connexion (10) est une douille et le deuxième dispositif de connexion (12) est une fiche adaptée à la douille.

15. Dispositif de connexion (10, 12) pour un connecteur selon l'une des revendications précédentes.

16. Dispositif de connexion (12) selon la revendication 15, **caractérisé en ce qu'**il s'agit d'une prise mâle.
